# EUROPÄISCHE PATENTSCHRIFT

(11) **EP 1 421 239 B1**
(45) Veröffentlichungstag und Bekanntmachung des Hinweises auf die Patenterteilung: **25.10.2006**
(21) Anmeldenummer: 02711630.0
(22) Anmeldetag: 11.02.2002
(51) Int. Cl.: E02D 27/48, E02D 31/02

(54) **STABILISIERUNG UND HYDROISOLIERUNG DER MAUERFUNDAMENTE**
STABILISING AND INSULATING OF WALL FOUNDATIONS
STABILISATION ET HYDRO-ISOLATION DES FONDATIONS D'UN MUR

(30) Priorität: 13.02.2001 SI 200100035
(43) Veröffentlichungstag der Anmeldung: 26.05.2004
(73) Patentinhaber: Klanecek, Ivan, 2311 Hoce (SI)
(72) Erfinder: Klanecek, Ivan, 2311 Hoce (SI)
(86) Internationale Anmeldenummer: PCT/SI2002/000003
(87) Internationale Veröffentlichungsnummer: WO 2002/064893

(56) Entgegenhaltungen:
- AT-B- 324 956
- PATENT ABSTRACTS OF JAPAN vol. 012, no. 073 (M-674), 8 March 1988 (1988-03-08) & JP 62 215729 A (HIDEYUKI SHIMIZU;OTHERS: 01), 22 September 1987 (1987-09-22)
- MAYER H: "SILICON-MICROEMULSIONS-KONZENTRATE. \EIN NEUER WEG ZU WAESSRIGEN BAUTENSCHUTZMITTELN" TENSIDE, SURFACTANTS, DETERGENTS, CARL HANSER VERLAG. MUNCHEN, DE, vol. 30, no. 2, 1 March 1993 (1993-03-01), pages 90-92,93-94, XP000362146 ISSN: 0932-3414

## Beschreibung

Der Gegenstand ist die Sanierung der Mauerfundamente des Gebäudes durch Stabilisierung und Hydroisolierung des zugrunde liegenden Mauerteiles, welches ohne vorherige Vertiefung und Fundamente erbaut wurde. Die beschriebene Mauer wurde auf eine bestehende Grundlage wie Kies oder auf unterlegte steinerne Auslieger auf die Erde ohne Hydroisolierung gebaut.

Das technische Problem, welches durch die Erfindung gelöst wird, stellt ein in mehreren Phasen ausgeführtes Verfahren mit spezifischer neuer Technologie dar als Ausarbeitung von zusätzlichen technologischen Eigenschaften von einzelnen Baumaterialien in der Konstruktion und damit Stabilisierung der Konstruktion der ganzen Grundmauer.

Es bestehen zahlreiche Sanierungslösungen für Fundamente. Die älteste bekannte Lösung ist die nach dem Patent FR - A - 2321574; 18-03-77. Nach dieser Urkunde ist horizontale Hydroisolierung der Mauer nur oberhalb des bestehenden Tiefenfundament des Gebäudes vorgesehen, und dadurch nicht gänzlich; das Problem der Gebäude ohne Fundamente wird nicht gelöst.

Andere bekannte Lösungen, wie FR-A-2465038, DE-A-3231351, WO-A-8500395 und DE-A-3434097 lösen die Sanierung - Stabilisierung der Gebäudemauer ohne Fundamente nicht.

Gemeinsame Eigenschaften aller angeführten Lösungen ist die Horizontalmembran, welche die kapillare Feuchtigkeitsaufnahme der Mauern aus der Grundlage verhindert. Unterschiede gibt es vor allem in verschiedenen technologischen Lösungen der Ausführung von undurchlässiger Schicht. Das dabei ungelöste Problem ist vor allem die verhältnismäßig sehr komplizierte Stabilisierung der schon stark angegriffenen Mauergrundlage ohne ein wirkliches Fundament, die Befestigung des Mauermaterials, wie auch wasserabstoßende Penetrierung mit Silikon bis zu zufriedenstellendem statischem Ergebnis.

Die häufigste Lösung des hier behandelten Problems der Stabilisierung von Mauern ohne Fundamente war ein nachträglicher Bau des fehlenden Fundamentes in die Erdtiefe. Im Falle von schlechten, übermäßig feuchten Fundamenten, welche als Übersetzer der Kapillarfeuchtigkeit aus dem Grundwasser in die Mauern fungieren, wurden die bis jetzt bekannten technologischen Verfahren mit dem Sägen oder Ausschlagen der Mauern und Einsetzten von wasserabstoßenden Einlagen in der Form von horizontaler Isolierung ausgeführt.

Auf dem Gebiet der Bausanierungen für fehlende Fundamente, am häufigsten bei kulturellen und historischen, ein paar Jahrhunderte alten Bauten von kulturellem oder historischem Wert, gab es bis jetzt keine rationellen technisch technologischen Lösungen. Die Vertiefung mit dem Ersetzen von fehlenden Fundamenten bedeutete außerordentlich teure Lösungen im Vergleich zu der vorgeschlagenen neuen Technologie des Autors im Verhältnis 1 : 10.

Gegenstand der Erfindung ist ein Verfahren gemäß dem beiliegenden Anspruch 1.

Laut Erfindung wird die Lösung insbesondere mit der Betonhülle um den bestehenden verfallenden grundlegenden Mauerteil, durch das Injizieren des mineralischen aufquellenden Injizierzementmörtels und durch das Penetrieren mit wasserabstoBendem Silikon in das umhüllte Volumen sowie unterhalb des Fundaments erreicht.
Die Erfindung wird an einem durchgeführten Beispiel und durch Fig. verdeutlich:
- Fig. 1: Bestehende Gebäudemauer
- Fig. 2: Umhüllte Grundmauer des Gebäudes, verankert
- Fig. 3: Injizierte Grundmauer des Gebäudes
- Fig. 4: Durch Penetrierung injizierte wasserabstoßende Gebäudemauer

Das technisch-technologische Stabilisations-, Umhüllungs-, Injektions-, wasserabstoßende Penetrierungsverfahren wurde auf einem feuchten Mauerteil des Gebäudes ausgeführt: 1, am Grundteil der Mauer 2, unterhalb der Erdoberfläche, an der Außenseite des Objektes 3, im Inneren unter Druck 4, in der Erde 5 und bis zum Kies 6.

Durch den Aushub an dem grundlegenden Mauerteil und unterhalb bis zum 1/3 der Breite wird beidseitig mit einer bewehrten Betonhülle 7 umhüllt, welche auf dem Scheitel durch die Mauerdicke mit horizontalem Stahlverband 8 in entsprechenden Abständen verankert wird.

Für eine allseitige Stabilität und Kompaktheit des verfallenden Baumaterials schlägt der Autor das Injizieren 9 mit mineralischem aufquellendem Injizierzementmörtels unter geeignetem Druck vor, bis 6 Bar. Der injizierte expansive aufquellende Injizierzementmörtels füllt alle eingeweichten Mauerteile der Mauergrundlage 2, wie auch unterhalb des injizierten Teils 10 der Mauergrundlage 2 bis zur festen Kiesunterlage 6.

Für eine vollständige Füllung der Poren, Risse in der grundlegenden Mauer schlägt der Autor Silikonpenetratoren 11 vor, welche dampfdurchlässig sind und die mineralischen Baumaterialien in der Mauer 1 sowie in Mauergrundlage 2 wasserabstoßend konservieren.

## Patentansprüche

1. Verfahren zur Stabilisierung und Hydroisolierung eines grundlegenden Mauerteils (2) ohne Fundament, wobei die Mauer umhüllt wird, und zwar mit bewehrten Beton als beidseitige Umhüllung (7), welche im Scheitel durch die Wanddicke der Mauer mit Hilfe von horizontalen Stahlverbänden (8) in entsprechenden Abständen verbunden wird, und wobei die umhüllte grundlegende Mauer ein- oder zweiseitig mit Injizierzementmörtel (9) und Silikonpenetratoren (11) unterinjiziert wird, wobei durch Verbinden der Umhüllung aus bewehrtem Beton und horizontalen Stahlverbänden in eine Einheit sowie durch Unterinjizieren des grundlegenden Mauerteils eine große Stabilität der Mauerkonstruktion ermöglicht wird, wasserabstoßende Penetration durch Silikone in die verfallenden bestehenden grundlegenden Mauerteile aus irgendwelchem mineralischen Material vermieden wird, mit vollständiger Füllung der Risse, Höhlen und Poren in dem grundlegenden Mauerteil, mit anschließendem Schutz des grundlegenden Mauerteils gegen übermäßige Feuchtigkeitsaufnahme aus dem Grundwasser in der Erde (5) und der Kieselschicht (6).

## Claims

1. The procedure of stabilisation and hydroisolation of a foundation wall (2) without stereobate which consists of enclosing the foundation wall with a concrete protection wall providing a two-sided enclosure (7), tied at the apex with reinforcing bracings (8) in adequte spacings across the wall, then injecting, at one or both sides, an injection material (9) and penetrating silicons (11) in the enclosed foundation wall, which will result, together with tying the concrete protection enclosing wall (7) into one unity with horizontal reiforcing bracings (8) and sub-injecting into the enclosed wall, in a great stablity of the wall and its water-tightness, and, due to the penetration of silicons and the filling of cracks, cavities and pores, in a permanent protection of the ruined wall of any material against degradation and excessive humidity absorption from underground waters (5) and the environment (6).

## Revendications

1. Le procès de stabilisation et de hydroisolation d'un mur de fondation (2) sans le fondement qui consiste à envelopper le mur avec du béton de protection formant une enveloppe des deux côtés (7), l'enveloppe étant liée au sommet par des entretoises horizontales en acier (8), à distances adéquates à travers du mur, puis à sous-injecter, d'une ou de deux cotés, une matière à injecter adéquate (9) et des silicones à pénétration (11) dans le mur de fondation enveloppé, par quoi, par la liaison dans une unité de l'enveloppe en béton de protection (7) et des entretoises horizontales en acier (8) et par sous-injection dans le mur enveloppé on obtient une grande stabilité du mur et une étanchéité à eau, et on protège permanentement, par la pénétration des silicones et par le remplissage des fissures, des cavités et des pores, le mur dégradé de n'importe quel matériel contre la dégradation et l'absorption excessive de l'humidité provenant des eaux souterraines (5) et de l'environement (6).
